# EUROPÄISCHE PATENTSCHRIFT

(11) **EP 0 332 873 B1**
(45) Veröffentlichungstag und Bekanntmachung des Hinweises auf die Patenterteilung: **06.05.1992**
(21) Anmeldenummer: 89102676.7
(22) Anmeldetag: 16.02.1989
(51) Int. Cl.: B41J 11/48, B41J 13/00

(54) **Drucker mit einer Mehrzahl von Ausgabekanälen für Aufzeichnungsträger**
Printer with a plurality of exit paths for record carriers
Imprimante à plusieurs canaux de sortie pour supports d'enregistrement

(30) Priorität: 15.03.1988 DE 8803496 U
(43) Veröffentlichungstag der Anmeldung: 20.09.1989
(73) Patentinhaber: Siemens Nixdorf Informationssysteme Aktiengesellschaft, 33102 Paderborn (DE)
(72) Erfinder: Düsterhus, Richard, D-4790 Paderborn-Sande (DE)
(74) Vertreter: Fuchs, Franz-Josef, Dr.-Ing.

(56) Entgegenhaltungen:
- EP-A- 0 258 026
- DE-U- 8 803 496
- US-A- 4 486 015
- PATENT ABSTRACTS OF JAPAN, Band 7, Nr. 269 (M-259)[1414], 30. November 1983; JP-A-58 148 151 (FUJI XEROX K.K.)

## Beschreibung

Die Erfindung betrifft einen Drucker der im Oberbegriff des Anspruches 1 genannten Art.

Derartige Drucker sollen in der Lage sein, die bedruckten Druckträger in drei Ausgabekanäle zu lenken.

Bei einem bekannten Drucker ist innerhalb der von der Druckstation zur rückwärtigen Druckerseite führenden Transportbahn für die Aufzeichnungsträger eine als Papierweiche wirkende Klappe angeordnet. Abhängig von deren Stellung werden die Aufzeichnungsträger zur Rückseite des Druckers oder nach oben hin abgelenkt. In dem nach oben weisenden Ausgabekanal soll eine weitere Aufspaltung der Wege für die Aufzeichnungsträger erfolgen. Es ist jedoch nicht zu erkennen, wie die Umschaltung bei diesem bekannten Gerät erfolgt (Tokyo Juki Industrial Co, Ltd: JUKI Serial Impact Dot Matrix Printer Model 7200, Engineering Specification).

Durch die US-A-4,486,015 ist bereits ein Drucker der im Oberbegriff des Anspruches 1 genannten Art bekannt. Durch diese Konstruktion ist es möglich, mit zwei Umlenkelementen drei Ausgabekanäle zu steuern. Dabei ist jedoch jedem Umlenkelement ein eigener Solenoid-Antrieb zugeordnet, die koordiniert angesteuert werden müssen. Abgesehen von dem dadurch bedingten großen Bauvolumen ist auch die Ansteuerung der Umlenkelemente aufwendig, da die Betätigung der beiden individuellen Antriebe sorgsam aufeinander abgestimmt werden muß. Bei einer Fehlschaltung sind fehlerhafte Stellungskonstellationen möglich.

Es ist die Aufgabe der Erfindung, einen Drucker der gattungsgemäßen Art, insbesondere die der Druckstation nachgeordnete Umlenkeinrichtung so zu verbessern, daß mit einfachen, platzsparenden konstruktiven Mitteln eine sichere, fehlerfreie Ansteuerung möglich ist.

Diese Aufgabe ist durch die im Anspruch 1 beschriebenen Merkmale gelöst.

Durch die erfindungsgemäße Konstruktion kommt man mit einem Stellantrieb aus, indem man eine Verstellrichtung zur Verstellung eines Umlenkelementes, die andere Verstellrichtung zur Verstellung des anderen Umlenkelementes aus der jeweiligen Grundstellung ausnutzt. Der einzige Stellantrieb und die Mittel zum Ankoppeln der Umlenkelemente können baulich sehr kompakt ausgeführt werden. Darüberhinaus sind beide Umlenkelemente über den gemeinsamen Stellantrieb auch miteinander zwangsgekoppelt, so daß gegenseitige Fehlstellungen nicht vorkommen können.

Durch die nebeneinander angeordneten Umlenkelemente können auf raumsparende Weise unmittelbar stromabwärts der Druckstation drei Ausgabekanäle freigegeben werden. Dies bietet die Möglichkeit, beispielsweise eine Endlosbahn nicht nur zur Rückseite des Druckers, sondern auch zur Vorderseite des Druckers auszugeben, während die Einzelblätter durch einen nach oben führenden Ausgabekanal in ein Ablagefach gegeben werden. Die Ausgabe der Einzelblätter muß auch nicht nach oben erfolgen. Je nach Bauart des Druckers ist es auch möglich, die Einzelblätter nach unten abzugeben.

Die Rückstellung der Umlenkelemente erfolgt dadurch, daß die Umlenkelemente in ihre den ersten Ausgabekanal freigebende Stellung vorgespannt sind, so daß sie in diese Stellung bei Rückstellung der Antriebsvorrichtung in ihre Ausgangsstellung zurückkehren. Zur Verringerung des Aufwandes für die Verstellung der Umlenkelemente ist es ferner zweckmäßig, wenn die Antriebsvorrichtung beispielsweise von einem Schrittmotor gebildet ist, der mit einer programmierbaren Steuerung verbunden ist.

Gemäß einer bevorzugten Ausführungsform erfolgt der Antrieb der Umlenkelemente in der Weise, daß auf den Achsen der Umlenkelemente jeweils ein Zahnsegment verdrehbar gelagert ist, das mit dem Antriebsritzel des Schrittmotors über ein Getriebe derart in Antriebsverbindung steht, daß die Zahnsegmente bei einer Drehung des Antriebsritzels gleichsinnig antreibbar sind, und daß die Umlenkelemente mit den Zahnsegmenten jeweils über eine Langloch-Zapfen-Verbindung in Schwenkrichtung gekoppelt sind, wobei die Umlenkelemente in einander entgegengesetzter Drehrichtung vorgespannt sind. Da bei der vorstehend beschriebenen Ausführungsform die Umlenkelemente in entgegengesetzter Schwenkrichtung vorgespannt sind, liegen die zur Kopplung zwischen den Umlenkelementen und den Zahnsegmenten vorgesehenen Zapfen an entgegengesetzten Enden der ihnen zugeordneten Langlöcher an. Dies führt dazu, daß bei einer gleichsinnigen Drehung der Zahnsegmente in einer Richtung zunächst jeweils nur eine der Klappen verstellt wird, während das Zahnsegment für das andere Umlenkelement gedreht wird, ohne daß ihm zugeordnete Umlenkelement mitzunehmen. Erst wenn der Zapfen das ihm zugeordnete Langloch vollständig durchlaufen hat, wird auch dieses Umlenkelement bei weiterer Drehung des Zahnsegmentes mitgenommen. Dies bietet die Möglichkeit, mit derselben Antriebsvorrichtung und gleichsinniger Antriebsrichtung der Umlenkelemente diese unabhängig voneinander und nacheinander zu verstellen.

Die Zuführeinrichtung für die Endlosbahn ist zweckmäßigerweise von einem in Transportrichtung vor der Druckstation angeordneten Schubtraktor gebildet, der in seiner Transportrichtung umschaltbar ist. Soll vom Drucken auf Endlosbahnen zum Drucken auf Einzelblätter umgeschaltet werden, so braucht die Endlosbahn nicht aus dem Gerät herausgezogen zu werden. Es reicht, den Schubtraktor umzuschalten, so daß die Endlosbahn aus der Druckstation soweit herausgezogen wird, daß die Einzelblätter zur Druckstation zugeführt werden können. Wird wieder eine Endlosbahn benötigt, so wird der Schubtraktor wieder in normaler Transportrichtung betrieben, so daß die Endlosbahn der Druckstation zugeführt werden kann.

Zweckmäßigerweise ist die Steuerung der Umlenkelemente mit der Steuerung der Zuführeinrichtungen für die Aufzeichnungsträger gekoppelt, so daß bei Anforderung bestimmter Aufzeichnungsträger auch die zugehörigen Ausgabekanäle freigegeben werden.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
Fig. 1 eine schematische Übersichtsdarstellung des erfindungsgemäßen Druckers in Seitenansicht, wobeinur die für die Erfindung wesentlichen Teile dargestellt sind,
Fig. 2 eine perspektivische Teildarstellung eines ersten Umlenkelementes,
Fig. 3 eine perspektivische Teildarstellung eines zweiten Umlenkelementes,
Fig. 4 bis 6 die Umlenkelemente in verschiedenen Stellungen, jeweils in einer schematischen Seitenansicht in Achsrichtung der Umlenkelemente und
Fig. 7 eine teilweise schematische Seitenansicht des Antriebsmechanismus zur Verstellung der Umlenkelemente.

In Figur 1 erkennt man einen allgemein mit 10 bezeichneten Drucker mit einer Druckwalze 12 und einem Matrixdruckkopf 14. Beim Druckvorgang dreht sich die Druckwalze 12 entgegen dem Uhrzeigersinn, so daß die bedruckten Aufzeichnungsträger die von der Druckwalze 12 und dem Druckkopf 14 gebildete Druckstation nach oben hin verlassen. Zur Zufuhr einer Endlosbahn 16 dient ein vor der Druckwalze 12 angeordneter Schubtraktor 18 herkömmlicher Bauart, der die Endlosbahn 16 in den Drucker 10 hineinzieht und durch die Druckstation schiebt. Gesteuert von einer allgemein mit 20 bezeichneten Umlenkvorrichtung kann die Endlosbahn 16 zur Rückseite oder zur Vorderseite des Druckers 10 hin verlassen. Zum Zuführen und zur Ablage von Einzelblättern sind oberhalb des Druckers zwei Einzelblattmagazine 22, 24 angeordnet, denen jeweils eine schematisch angedeutete Abzugs- und Zuführeinrichtung 26 bzw. 28 zugeordnet ist, über die Einzelblätter aus den Magazinen 22, 24 abgezogen und von oben her der Druckwalze 12 zugeführt werden können, wie dies durch die in Figur 1 eingezeichnete gestrichelte Linie 30 angedeutet ist. Die die Druckstation verlassenden Einzelblätter werden durch die Umlenkvorrichtung 20 nach oben hin ausgegeben und durch eine Transportvorrichtung 32 in einem Ablagefach 34 oberhalb des Druckers 10 abgelegt.

Die Umlenkvorrichtung umfaßt zwei Umlenkelemente 36 und 38. Das Umlenkelement 36 ist von einer länglich gekrümmten Platte gebildet, die sich im wesentlichen über die gesamte Breite der Transportbahn für die Aufzeichnungsträger erstreckt. Nahe ihrem einen Längsrand ist das Umlenkelement 36 um eine parallel zu ihrer Längsrichtung verlaufende Achse 40 schwenkbar in eine in der Figur 7 angedeuteten Rahmen 42 gelagert. Das Umlenkelement 38 ist ebenfalls von einer länglichen sich über die gesamte Breite der Transportbahn für die Aufzeichnungsträger erstreckenden Platte gebildet und um eine parallel zu ihrer Längsrichtung gerichtete Drehachse mit Hilfe von Wellenzapfen 44 in dem Rahmen 42 gelagert. Beide Umlenkelemente tragen zumindest auf einer ihrer Seiten Rippen 46 bzw. 48, die zum Führen der an den Umlenkelementen vorbeilaufenden Aufzeichnungsträger dienen. Die beiden Umlenkelemente 36 und 38 sind unmittelbar oberhalb der Druckstation derart nebeneinander angeordnet, daß sie abhängig von ihrer jeweiligen Schwenkstellung drei verschiedene Ausgabekanäle steuern können. In Figur 1 und Figur 6 ist die Stellung der beiden Umlenkelemente 36 und 38 so gewählt, daß die Aufzeichnungsträger von der Druckstation kommend zwischen den beiden Umlenkelementen 36 und 38 hindurch nach oben in das Einzelblattablagefach 34 hindurchtransportiert werden. Figur 4 zeigt die Umlenkelemente 36 und 38 in einer Stellung, in der eine Endlosbahn von der Druckstation kommend zwischen dem Umlenkelement 38 und einer stationären Leitfläche 50 des Druckers 10 hin gelenkt wird. Bei der in der Figur 5 dargestellten Stellung der Umlenkelemente 36 und 38 wird eine Endlosbahn zwischen dem Umlenkelement 36 und einer stationären Leitfläche 52 zur rückwärtigen Seite des Drukkers 10 hin gelenkt.

Anhand der Figur 7 soll nun die Antriebsvorrichtung beschrieben werden, die eine Verstellung der Umlenkelemente 36 und 38 in die in den Figuren 4 bis 6 dargestellten Stellungen ermöglicht.

Auf den Wellen 40 bzw. 44 der Umlenkelemente 36 und 38 ist jeweils ein Zahnsegment 54 bzw. 56 relativ zum jeweiligen Umlenkelement 36, 38 drehbar gelagert. Die Zahnsegmente 54 und 56 sind in Drehrichtung mit dem jeweiligen Umlenkelement 36 bzw. 38 in der Weise gekoppelt, daß ein am Längsende des jeweiligen Umlenkelementes 36, 38 angeordneter und parallel zur Richtung der Achsen 40 bzw. 44 gerichteter Bolzen 58 bzw. 60 in ein Langloch 62 bzw. 64 in dem zugehörigen Zahnsegment 54 bzw. 56 eingreift. Das Zahnsegment 54 steht über ein Doppelzahnrad 66 und ein Zwischenzahnrad 68 mit dem Antriebsritzel 70 eines Schrittmotors 72 in Antriebsverbindung. Das Zahnsegment 56 steht über ein Doppelzahnrad 74, ein Zwischenzahnrad 76 sowie die Zahnräder 66 und 68 wiederum mit dem Ritzel des Schrittmotors 72 in Antriebsverbindung. Dreht sich das Ritzel 70 des Schrittmotors 72, so werden die Zahnsegmente 54 und 56 aufgrund des gewählten Getriebezuges gleichsinnig angetrieben.

Die beiden Umlenkelemente 36 und 38 werden durch eine zwischen ihnen angeordnete Zugfeder 78 in entgegengesetzter Drehrichtung vorgespannt, so daß sie die in den Figuren 1, 6 und 7 dargestellte Grundstellung einnehmen, in denen der zwischen ihnen liegende Ausgabekanal freigegeben ist. Diese Stellung der Umlenkelemente wird durch den jeweiligen Anschlag des Bolzens 58 bzw. 60 an einem Ende des zugehörigen Langlochs 62 bzw. 64 definiert. Wird nun der Schrittmotor 72 in der Weise angetrieben, daß das Zahnsegment 54 im Gegenuhrzeigersinn aus der mit ausgezogenen Linien wiedergegebenen Stellung in die durch gestrichelte Linien wiedergegebene Stellung verdreht wird, so nimmt das Zahnsegment 54 dabei das Umlenkelement 36 über den Bolzen 58 mit, so daß das Umlenkelement 36 die in Figur 5 wiedergegebene Stellung einnimmt. Dabei wurde zwar auch das zweite Zahnsegment 56 im Gegenuhrzeigersinn verschwenkt, jedoch konnte dabei der mit dem Umlenkelement 38 verbundene Bolzen 60 das Langloch 64 frei durchlaufen, so daß die Stellung des Umlenkelements 38 unverändert blieb. Die beiden Umlenkelemente 36 und 38 nehmen also die in der Figur 5 dargestellte Stellung ein, in welcher der rückwärtige Ausgabekanal für die Endlosbahn 16 freigegeben wird. Wird dagegen der Schrittmotor aus der Grundstellung gemäß den Figuren 1, 6 und 7 in der entgegengesetzten Richtung gedreht, so daß die Zahnsegmente 54 und 56 im Uhrzeigersinn verschwenkt werden, so bleibt dieses Mal das Umlenkelement 36 stillstehen, während das Umlenkelement 38 über einen Bolzen 60 von dem zugehörigen Zahnsegment 56 mitgenommen und in die in der Figur 4 dargestellte Stellung verschwenkt wird. In dieser Stellung wird der nach vorne weisende Ausgabekanal für die Endlosbahn 16 freigegeben.

Die Steuerung für den Schrittmotor ist so gewählt, daß bei einer Verstellung der Umlenkelemente 36, 38 aus einer von der Grundstellung verschiedenen Stellung zunächst die Grundstellung angefahren und dann von dort aus die gewünschte Stellung eingenommen wird. Die hierzu erforderlichen Stellwege für die einzelnen Positionen der Umlenkelemente sind in einem Speicher der Steuerung des Schrittmotors fest vorgegeben und können entsprechend abgerufen werden. Das Umlenkelement 36 betätigt in seiner Grundstellung mit einem Anschlag 80 einen Mikroschalter 82, der ein der Grundstellung entsprechendes Signal erzeugt, so daß der Schrittmotor eine Information über den tatsächlichen Stand der Umlenkelemente erhält.

Wird eine Umschaltung von Einzelblatt auf Endlosbahn vorgenommen, so wird automatisch ein eingeführtes, aber noch nicht bedrucktes Einzelblatt zum Ablagefach 34 transportiert. Wird am Drucker eine Betriebsart mit einem bestimmten Aufzeichnungsträger eingestellt, so wird nicht nur der Ausgabekanal durch die entsprechende Stellung der Umlenkkanäle eingestellt, sondern auch gleichzeitig die Zuführeinrichtung für den bisherigen Aufzeichnungsträger stillgesetzt und die Zuführeinrichtung für den gewünschten Aufzeichnungsträger eingeschaltet.

## Patentansprüche

1. Drucker mit einer über Druckträger-Zuführeinrichtungen beschickten Druckstation und einer in Transportrichtung hinter dieser angeordneten Umlenkeinrichtung (20) mit zwei klappenartigen Umlenkelementen (36, 38), die jeweils um eine quer zum Transportweg liegende Schwenkachse (40, 44) zwischen einer Grundstellung, bei der zwischen ihnen ein erster, innerer Ausgabekanal gebildet ist, und einer zum jeweils anderen Umlenkelement hin verschwenkten Stellung, bei der der erste Ausgabekanal versperrt und zwischen dem verschwenkten Umlenkelement und einer zugeordneten Leitfläche (50, 52) jeweils ein zweiter bzw. dritter äußerer Ausgabekanal gebildet wird, verschwenkbar gelagert sind, dadurch **gekennzeichnet**, daß die Umlenkelemente (36, 38) mit einer gemeinsamen, in zwei Verstellrichtungen stellbaren Antriebsvorrichtung (72) gekoppelt sind, die ausgehend von einer der Grundstellung der Umlenkelemente (36, 38) entsprechenden Ausgangsstellung bei jeder ihrer beiden Verstellrichtungen mit jeweils einem der Umlenkelemente (36, 38) in Mitnahmeverbindung kommt und gegenüber dem anderen Umlenkelement (38, 36) einen Leerlaufweg hat, wobei die Umlenkelemente (36, 38) in ihre den ersten Ausgabekanal freigebende, jeweils durch einen Anschlag definierte Stellung vorgespannt sind.

2. Drucker nach Anspruch 1, dadurch **gekennzeichnet**, daß der erste Ausgabekanal zur Oberseite des Drukkers (10) hin gerichtet ist, während der zweite bzw. dritte Ausgabekanal zur Vorder- bwz. Rückseite des Druckers (10) hin gerichtet ist.

3. Drucker nach Anspruch 11 oder 2, dadurch **gekennzeichnet**, daß die Antriebsvorrichtung einen Schrittmotor (72) umfaßt, der mit einer programmierbaren Steuerung verbunden ist.

4. Drucker nach Anspruch 3, dadurch **gekennzeichnet**, daß auf den Achsen (40, 44) der Umlenkelemente (36, 38) jeweils ein Zahnsegment (54, 56) verdrehbar gelagert ist, das mit dem Antriebsritzel (70) des Schrittmotors (72) über ein Getriebe (66, 68 bzw. 74, 76, 66, 68) derart in Antriebsverbindung steht, daß die Zahnsegmente (54, 56) bei einer Drehung des Antriebsritzels (70) gleichsinnig antreibbar sind, und daß die Umlenkelemente (36, 38) mit den Zahnsegmenten (54) jeweils über eine Langloch/Zapfenverbindung in Schwenkrichtung gekoppelt sind, wobei die Umlenkelemente (36, 38) in einander entgegengesetzter Drehrichtung vorgespannt sind.

5. Drucker nach einem der Ansprüche 1 bis 4, dadurch **gekennzeichnet,** daß als Zuführeinrichtung für einen Endlosdruckträger (16) ein in Transportrichtung vor der Druckstation (12, 14) angeordneter Schubtraktor (18) vorgesehen ist, der in seiner Transportrichtung umschaltbar ist und daß die Steuerung der Umlenkelemente (36, 38) mit der Steuerung der Zuführeinrichtungen (18, 26, 28) für die Aufzeichnungsträger (16, 30) gekoppelt ist.

## Claims

1. A printer having a printing station which is fed by way of printing support supply means, and having a deflecting means (20) disposed after the printing station in the direction of transport and comprising two deflecting elements (36, 38) in the form of flaps each pivotable, about a pivot axis (40, 44) situated transversely of the transport path, between a basic position in which a first inner delivery channel is formed between them, and a position which is pivoted with respect to the other respective deflecting element and in which the first delivery channel is blocked and a second and third outer delivery channel respectively are formed between the pivoted deflecting element and an associated guide surface (50, 52), characterised in that the deflecting elements (36, 38) are coupled to a common drive mechanism (72) which is adjustable in two directions of adjustment and which, starting from an initial position corresponding to the basic position of the deflecting elements (36, 38), comes into driving connection with one of the deflecting elements (36, 38) respectively in each of its two directions of adjustment and has an idle travel with respect to the other deflecting element (:38, 36), the deflecting elements (36, 38) being biased into their position which frees the first delivery channel and which is respectively defined by an abutment.

2. A printer according to claim 1, characterised in that the first delivery channel is directed towards the top of the printer (10) while the second and third delivery channels are directed towards the front and rear of the printer (10) respectively.

3. A printer according to claim 1 or 2, characterised in that the drive mechanism comprises a stepping motor (72) connected to a programmable control system.

4. A printer according to claim 3, characterised in that a toothed segment (54, 56) is mounted rotatably on the respective spindles (40, 44) of the deflecting elements (36, 38) and is so connected drivingly to the drive pinion (70) of the stepping motor (70) via a transmission (66, 68; 74, 76, 66, 68 respectively) that the toothed segments (54, 56) are drivable in the same direction on rotation of the drive pinion (70), and in that the deflecting elements (36, 38) are coupled in the pivoting direction to the toothed segments (54) respectively via a slot and pin connection, the deflecting elements (36, 38) being biased in opposite directions of rotation to one another.

5. A printer according to any one of claims 1 to 4, characterised in that the supply means for an endless printing support (16) is a pusher tractor (18) which is disposed in front of the printing station (12, 14) as considered in the direction of transport and which is adapted to be switched over in its direction of transport, and in that the control system for the deflecting elements (36, 38) is coupled to the control system for the supply means (18, 26, 28) for the printing supports (16, 30).

## Revendications

1. Imprimante, comprenant une station d'impression alimentée par l'intermédiaire de dispositifs d'amenée de supports d'impression, et un dispositif de déviation (20) disposé dans la direction de transport en aval de celle-ci et comportant deux éléments de déviation (36, 38) en forme de volets qui peuvent être tournés respectivement autour d'un axe de pivotement (40, 44) entre une position de base dans laquelle un premier canal de sortie intérieur est formé entre eux, et une position pivotée respectivement en direction de l'autre élément de déviation dans laquelle le premier canal de sortie est bloqué et un second ou troisième canal de sortie extérieur est formé entre l'élément de déviation pivoté et ne surface de guidage (50, 52) associée, **caractérisée en ce** que les éléments de déviation (36, 38) sont couplés avec un dispositif d'entraînement commun (72) réglable dans deux directions de déplacement qui, en partant d'une position initiale correspondant à la position de base des éléments de déviation (36, 38), entre en contact d'entraînement, dans chacune de ses deux directions de déplacement, avec respectivement l'un des éléments de déviation (36, 38) et présente par rapport à l'autre élément de déviation (38, 36) un parcours à vide, les éléments de déviation (36, 38) étant à chaque fois précontraints dans leur position libérant le premier canal de sortie et respectivement définie par une butée.

2. Imprimante selon la revendication 1, caractérisée en ce que le premier canal de sortie est dirigé vers la face supérieure de l'imprimante (10), tandis que le second et respectivement le troisième canal de sortie sont orientés vers la face avant ou la face arrière de l'imprimante (10).

3. Imprimante selon l'une des revendications 1 ou 2, caractérisée en ce que le dispositif d'entraînement comprend un moteur pas à pas (72) qui est couplé avec ne commande programmable.

4. Imprimante selon la revendication 3, caractérisée en ce que sur les axes (40, 44) des éléments de déviation (36, 38) est respectivement monté de manière tournante un segment denté (54, 56) qui est couplé en entraînement avec le pignon d'attaque {70) du moteur pas à pas (72) par l'intermédiaire d'un engrenage {66, 68 et respectivement 74, 76, 66, 68) de telle façon que, lors d'une rotation du pignon d'attaque (70), les segments dentés (54, 56) peuvent être entraînés dans le même sens, et que les éléments de déviation {36, 38) sont respectivement couplés avec les segments dentés (54) dans le sens de pivotement par l'intermédiaire d'un assemblage par trou oblong et tourillon, les éléments de déviation (36, 38) étant précontraints dans des directions de rotation opposées.

5. Imprimante selon l'une des revendications 1 à 4, caractérisée en ce qu'elle comprend comme dispositif d'amenée pour un support d'impression sans fin (16) un système de poussée et de traction (18) disposé dans la direction de transport en amont de la station d'impression (12, 14), dont la direction de transport peut être inversée, et que la commande des éléments de déviation (36, 38) est couplée avec la commande des dispositifs d'amenée (18, 26, 28) pour les supports d'impression (16, 30).
